# EUROPÄISCHE PATENTSCHRIFT

(11) **EP 0 391 266 B1**
(45) Veröffentlichungstag und Bekanntmachung des Hinweises auf die Patenterteilung: **10.02.1993**
(21) Anmeldenummer: 90106097.0
(22) Anmeldetag: 30.03.1990
(51) Int. Cl.: F28D 7/06, F28F 9/02

(54) **Wärmetauscher**
Heat-exchanger
Echangeur de chaleur

(30) Priorität: 07.04.1989 DE 3911257
(43) Veröffentlichungstag der Anmeldung: 10.10.1990
(73) Patentinhaber: MTU MOTOREN- UND TURBINEN-UNION MÜNCHEN GMBH, D-80976 München (DE)
(72) Erfinder: Maier, Karl, D-8047 Karlsfeld (DE)

(56) Entgegenhaltungen:
- US-A- 2 078 361

## Beschreibung

Die Erfindung betrifft einen Wärmetauscher mit zwei parallel nebeneinander vorgesehenen Sammelrohren, die miteinander über eine Vielzahl von bündelförmig angeordneten Profilrohren in Verbindung stehen, wobei die Sammelrohre aus mehreren axial hintereinander dichtend ausgerichteten Sammelrohrabschnitten bestehen.

Ein derartiger Wärmetauscher ist beispielsweise in der EP-A-0 328 044 und der EP-A-0 328 043, die beide einen Stand der Technik gemäß Art. 54(3) darstellen, vorgeschlagen geworden, bei denen die Sammelrohrabschnitte durch im Inneren der Sammelrohre angeordnete Zugmittel, die als Zugstäbe oder als Zugrohre ausgebildet sein können, zusammengehalten werden. Hierdurch wird die Herstellbarkeit des Wärmetauschers sowie die Wartung erheblich vereinfacht, da hierbei nur einzelne Sammelrohrabschnitte bearbeitet bzw. ausgetauscht werden müssen. Auch sind keine Dichtheitsprobleme zu befürchten, wenn der Heißgasstrom außen an den Sammelrohren vorbeigeführt wird, da die Rohre sich hierbei zunächst stärker erwärmen als die innen angeordneten Zugmittel, und somit auch während der Anlaufphase Dichtheit an den Stoßstellen benachbarter Sammelrohrabschnitte gewährleistet ist.

Ein Nachteil dieser Anordnung besteht darin, daß durch die im Inneren verlegten Zugmittel ein erheblicher Strömungswiderstand für die dort befindliche Gasströmung entsteht, der zu einer merklichen Herabsetzung des Gesamtwirkungsgrades der mit diesem Wärmetauscher betriebenen Anlage führen kann. Ein weiterer Nachteil besteht darin, daß unter bestimmten Betriebszuständen, beispielsweise beim Herunterfahren von Vollast auf Teillast durch die außen reduzierte Anströmtemperatur eine Schrumpfung der Sammelrohre eintritt, während gleichzeitig die noch heißen Zugrohre im Inneren der Sammelrohre auf der vorherigen Temperatur bleiben. Dabei kann es unter ungünstigen Umständen zu Leckströmen kommen.

Ein weiterer Nachteil ist darin zu sehen, daß sich die oben beschriebene Ausführung nur für Wärmetauscher kleinerer Baugrößen eignet, da bei größeren Wärmetauschern durch das Eigengewicht der Profilrohrmatrix und die auftretenden Beschleunigungslasten die Belastung auf die Rohre so groß wird, daß entlang der Rohrlänge mehrere Lagerungen in radialer Richtung erforderlich sind. Bei starrem Zusammenflanschen von Sammelrohrabschnitten entsteht ein geschlossener Rohrverbund, welcher eine erhebliche Baulänge aufweist. Aufgrund der Temperaturgradienten über den Rohrquerschnitten erfolgt eine Durchbiegung der Rohre um die Längsachse. Durch diese Durchbiegung und durch die Mehrfachauflage an sich, ist die Lagerung überbestimmt. Es kann somit zu einer Behinderung der Längenausdehnung kommen, und es treten zusätzliche Belastungen am Rohrquerschnitt auf.

Bei Beschleunigungslasten in axialer Richtung der Sammelrohre treten bei einem geschlossenen Rohrverbund erhebliche Massenbeschleunigungskräfte auf, welche die Rohre ebenfalls zusätzlich belasten. Ein weiterer Nachteil besteht darin, daß Sammelrohre, die mindestens einen geschlossenen Rohrboden aufweisen, und deren axiale Lagerungen in größerer Entfernung von diesem Boden angeordnet ist, durch eine auf den Rohrboden infolge des Innendruckes einwirkende Axialkraft belastet werden. Dies führt zu einer weiteren großen Beeinflussung der Festigkeit im gelochten Rohrquerschnitt.

Ausgehend von diesen Anordnungen ist es Aufgabe der vorliegenden Erfindung, eine Wärmetauscheranordnung zu schaffen, welche auch bei großen Baugrößen eine möglichst günstige Abstützung der im Betrieb auf die Sammelrohre wirkenden Kräfte, insbesondere eine Abstützung von Beschleunigungskräften in den drei Hauptrichtungen, gewährleistet.

Erfindungsgemäß wird die Aufgabe durch die im Patentanspruch 1 angegebenen Merkmale gelöst.

Die Hauptvorteile der Erfindung sind darin zu sehen, daß die Sammelrohrabschnitte sich durch die jeweils einendige Fixierung am Trägerrahmen in axialer Richtung frei ausdehnen können, wodurch Verspannungen aufgrund von Thermodehnungen vermeidbar sind. Die Durchbiegung der Rohre um ihre Längsachse, verursacht durch den Temperaturgradienten über dem Rohrquerschnitt erfolgt nur über die Länge der einzelnen Sammelrohrabschnitte und ist demnach im Betrag wesentlich kleiner als bei den zusammengeflanschten langen Sammelrohren. Ferner von Vorteil ist, daß durch die Aufteilung auf separate Sammelrohrabschnitte keine Verspannung der Lagerstellen mehr vorhanden ist und somit die Lagerung eindeutig bestimmt ist. Ein weiterer wesentlicher Vorteil besteht darin, daß die durch die thermischen Ausdehnungen hervorgerufenen Längenänderungen erheblich geringer ausfallen und somit geringere Thermodehnungsunterschiede durch Dichtungen auszugleichen sind. Die Ausdehnung eines einzelnen Sammelrohrabschnittes ist daher kleiner und die Abdichtung an sich einfacher als bei einem durchgehenden Sammelrohr. Aufgrund der axialen Fixierung der einzelnen Sammelrohrabschnitte an nur einem Ende dehnt sich das Rohr nur in eine Richtung aus.

Ein weiterer Vorteil der erfindungsgemäßen Anordnung besteht darin daß in den einzelnen Sammelrohrabschnitten keine zusätzlichen Spannungen in axialer Richtung auftreten, das heißt, die durch den Innenruck auf den Rohrboden verursachten axialen Kräfte werden nicht auf die benachbarten Sammelrohrabschnitte übertragen. Auch ist die Aufnahme der Beschleunigungslast in axialer Richtung vereinfacht, da jeweils nur die kleinere Masse der Sammelrohrabschnitte und der darin befestigten Profilrohrmatrix aufgenommen werden muß. Gleichzeitig ist eine freie Innendurchströhmung der Sammelrohre gewährleistet, was zu einer Verminderung der Strömungsverluste und somit zu einem verbesserten Wirkungsgrad führt. Die Vorteile der vorbekannten Anordnungen, nämlich eine leichte Auswechselbarkeit einzelner beschädigter Elemente ist auch bei der erfindungsgemäßen Vorrichtung erfüllt.

In zweckmäßiger Weiterbildung der Erfindung weist der Trägerrahmen zwei beidseitig parallel zu den Sammelrohren angeordnete Stützrohre auf, die über eine Mehrzahl von beabstandeten, beide Sammelrohre im Bereich der Stoßstellen der Sammelrohrabschnitte abstützenden Stützträgern miteinander verbunden sind, wobei jeder Sammelrohrabschnitt einendig an einem Stützträger befestigt ist. Diese Ausbildung des Trägerrahmens gewährleistet eine günstige Abstützung der im Betrieb auftretenden Gewichts- und Beschleunigungskräfte vor allem in radialer Richtung, wobei gleichzeitig die Befestigung der einzelnen Sammelrohrabschnitte bei einem minimalen Gewicht des Trägerrahmens erzielbar ist. Auch ist eine Kraftabstützung in axialer Richtung und eine Führung in dieser Richtung erzielbar.

Vorzugsweise sind zwischen den einzelnen Sammelrohrabschnitten axial-elastische Dichtringe vorgesehen, die von Vorteil als gewellte Metallbälge (E-Seals) ausgeführt sind. Hierdurch ist eine Abdichtung auch größerer Dichtspalte bei gleichzeitig guter Temperaturfestigkeit der Dichtung gewährleistet. Ein wesentlicher Vorteil der elastischen Dichtringe ist, daß diese durch Temperaturschwankungen hervorgerufene Axialbewegungen ausgleichen können.

Die Stützrohre bestehen vorzugsweise aus einzelnen Stützrohrabschnitten, die zwischen je zwei Stützträgern angeordnet und mit diesen fest verbunden sind, vorzugsweise mittels Schrauben. Durch diese Aufteilung der Stützrohre in einzelne Abschnitte, ähnlich den Sammelrohren, ist es einerseits möglich die Stützträger vorteilhaft zu fertigen, und im Reparaturfall einfacher, den Wärmetauscher zu demontieren bzw. defekte Elemente auszutauschen. Die Stützträger können als Metallplatten ausgebildet sein, die zwei Bohrungen zum Durchstecken der Sammelrohrabschnitte aufweisen, oder sie können als Gußteile mit Ausnehmungen zur Materialeinsparung ausgeführt sein. Alternativ ist es auch möglich, die Stützrohre durchgehend, d. h. aus einem Stück zu fertigen, wenn dies zu einer Vereinfachung der Fertigung oder zu einer Verbesserung der Kraftübertragung führt.

Die Stützrohre haben vorteilhafterweise runden oder ovalen Querschnitt, wobei bei Verwendung eines ovalen Querschnittes die Rohre mit ihrem größeren Biegewiderstandsmoment in Richtung der zu erwartenden Belastung ausgerichtet sind. Es ist auch denkbar, eines der beiden Stützrohre oval, das andere rund zu fertigen oder andere Querschnittsformen, beispielsweise Quadrate oder Rechtecke zur Anwendung kommen zu lassen. Vorzugsweise sind die Stützrohre derart beidseitig der Sammelrohre angeordnet, daß die Längsachsen aller Rohre in einer Ebene (Achsebene) liegen. Dies hat den Vorteil, daß der Wärmetauscher mit horizontal übereinander angeordneten Sammelrohren so aufgehängt werden kann, daß er außenseitig von senkrecht anströmendem Heißgas beaufschlagbar ist. Die Gewichtskräfte des Wärmetauschers werden dabei durch die ober- und unterhalb angeordneten Stützrohre aufgenommen, wobei in senkrechter Richtung die größte Steifigkeit des Trägerrahmens ausgenutzt wird.

Eine weitere vorteilhafte Ausgestaltung der Erfindung sieht vor, daß mit je zwei Stützträgern verbundene Querversteifungsbleche vorgesehen sind, die mittig zwischen den Sammelrohren senkrecht zur Achsebene ausgerichtet sind. Diese Anordnung vergrößert die Biegesteifigkeit des gesamten Wärmetauschers um die in der Achsebene liegende Querachse. Ferner werden durch diese in axialer Richtung ebenfalls Zugkräfte übertragen.

Vorzugsweise sind an den Stoßstellen benachbarter Sammelrohrabschnitte diese umgebenden Führungshülsen vorgesehen, die mit den Stützträgern fest verbunden sind, und an denen Mittel zur Fixierung eines der beiden Sammelrohrabschnitte angebracht sind. Die Führungshülsen dienen einerseits zur axialen Führung der Sammelrohrabschnitte bei thermischen Bewegungen, als auch zur Aufnahme und Fixierung der zwischen den einzelnen Sammelrohrabschnitten vorgesehenen Dichtungselementen. Die Führungshülsen können dabei an den Stützträgern angeschweißt oder angeschraubt sein, und sind zur Gewichtseinsparung so kurz wie möglich ausgeführt. Die Mitte zur Fixierung der Sammelrohrabschnitte sind vorzugsweise als Nut-Federelement ausgeführt, die eine leichte Auswechselbarkeit gewährleistet.

Gemäß einer weiteren Ausbildung der Erfindung sind Verbindungsstutzen zur Ankopplung der Sammelrohre an Zu- bzw. Abströmleitungen in der Mitte der Sammelrohre angebracht. Dabei ist es möglich, nur ein Verbindungsstutzen an jedem Sammelrohr vorzusehen, oder je zwei Verbindungsstutzen anzubringen, die sich bezüglich der Sammelrohre gegenüberliegen. Der Vorteil dieser Anordnung liegt in der günstigen Durchströmung der Sammelrohre, da jeweils die Hälfte des Strömungsmediums in jeder Richtung fließen muß, und die sich zwangsläufig entlang der Sammelrohrlänge ergebenden Strömungsverluste reduziert werden. Außerdem ist eine gleichmäßigere Durchströmung der Profilrohre gewährleistet als gegenüber einer Einspeisung des Gases an nur einem axialen Sammelrohrende. Die gleichen Vorteile ergeben sich, wenn die Verbindungstutzen an beiden axialen Enden jeden Sammelrohres angebracht sind.

Die Erfindung wird nachfolgend anhand der beigefügten Zeichnung weiter erläutert: Dabei zeigt:
Figur 1 : Ein Querschnitt durch einen Wärmetauscher,
Figur 2 : einen Längsschnitt durch den Wärmetauscher,
Figur 3 : eine Detailansicht gemäß Figur 2,
Figur 4 : einen Längsschnitt durch einen Sammelrohr,
Figur 5 : eine Ansicht von Querversteifungsblechen,
Figur 6 : einen Querschnitt durch einen weiteren Wärmetauscher.

Der in Figur 1 dargestellten Wärmetauscher 1 besteht im wesentlichen aus zwei Sammelrohren 2a, 2b, die über zwei U- förmig verlaufende Profilrohrbündel 3 miteinander strömungsmäßig verbunden sind. Im Betrieb strömt ein Gas vom Sammelrohr 2a über die beide Profilrohrbündel 3 zum Sammelrohr 2b und erwärmt sich dadurch, wobei gleichzeitig außen in der mit 4 bezeichneten Richtung Heißgas im Kreuz/Gegenstrom außenseitig an den Profilrohrbündeln 3 vorbeigeführt wird. Beidseitig der Sammelrohre 2a, 2b sind zwei parallel zu den Sammelrohren 2a, 2b verlaufende Stützrohre 5,6 vorgesehen, die über Stützträger 7 verbunden sind. Die Stützrohre 5 und 6 weisen Befestigungsflansche 8a, 8b auf, mittels denen diese an den Stützträgern 7 angebracht sind. Mittig zwischen den beiden Sammelrohren 2a, 2b sind senkrecht zur Blattebene sich erstreckende Querversteifungsbleche 9 vorgesehen.

Bei dem in Figur 2 dargestellten Längsschnitt durch den Wärmetauscher 1 ist erkennbar, daß die Sammelrohre 2a, 2b aus einer Vielzahl axial hintereinander angeordneter Sammelrohrabschnitte 10 und 11 bestehen. An den Stoßstellen benachbarter Sammelrohrabschnitte 10,11 sind die plattenförmigen Stützträger 7 vorgesehen, die jeweils zwei Ausnehmungen 24 sowie Führungshülsen 15,16 für die Sammelrohre 2a, 2b aufweisen.

Die Stützrohre 5 und 6 bestehen ebenfalls aus einzelnen Abschnitten, den Stützrohrabschnitten 12,13, die etwa die gleiche Länge wie die Sammelrohrabschnitte 10,11 aufweisen. Im Gegensatz zu den Sammelrohrabschnitten 10,11 müssen die Innenräume der Stützrohrabschnitte 12,13 jedoch nicht miteinander verbunden sein, das heißt, die Stützträger 7 weisen keine entsprechenden Ausnehmungen auf. Zum Zwecke der Gewichtseinsparungen wäre dies jedoch denkbar. An den Stützrohrabschnitten 12,13 sind, vorzugsweise axial, Befestigungsflansche 8a, 8b angeschweißt, mittels der die Stützrohrabschnitte 12,13 über Befestigungselemente 14 an den Stützträgern 7 angebracht sind. Die Stützrohre 5,6, die Stützträger 7, sowie die Querversteifungsbleche 9 bilden zusammen den Trägerrahmen, der zur Abstützung des Wärmetauschers 1 dient und über nicht dargestellte Befestigungsvorrichtungen ortsfest abgestützt ist.

An den Stützträgern 7 sind ferner Führungshülsen 15,16 angebracht, in die gleitverschieblich die Sammelrohrabschnitte 10 und 11 passen.

Die Sammelrohre 2a, 2b sind einendig mit Verbindungsstutzen 17a, b zur Zuführung bzw. Abführung von wärmetauschendem Gas versehen, und am anderen Ende ist im axial letzten Sammelrohrabschnitt 10,11 je ein Rohrboden 18a, b angeschweißt, der sich in einem angepaßten Endstück 19 abstützt, wobei die Endstücke 19 im ersten Stützträger 7 befestigt sind.

Bei dem in Figur 3 dargestellten vergrößerten Ausschnitt aus Figur 2 ist insbesondere die Lagerung der Sammelrohrabschnitte 10 in der Führungshülse 15 zu erkennen. Die am Stützträger 7 angeschweißte Führungshülse 15 ist über eine Schraubverbindung 20 mit einem ringabschnittartigen Federelement 21 verbunden, welches in einer entsprechend ausgebildeten Nut 22 des Sammelrohrabschnittes 10 eingelassen ist und somit deren Kräfte über die Führungshülse 15 an den Stützträger 7, und von diesen weiter auf die Stützrohrabschnitte 12 überträgt.

Zum Ausgleich von axialen Dehnungen stoßen die Sammelrohrabschnitte 10 nicht direkt aufeinander, sondern weisen einen gewissen Spalt auf, in dem eine axial-elastische Metallbalgdichtung 23 vorgesehen ist.

In Figur 4 ist ein weiterer Längsschnitt durch den Wärmetauscher 1 gezeigt, der senkrecht zu dem Schnitt gemäß Figur 2 gelegt wurde. Dabei ist insbesondere zu erkennen, wie an den einzelnen Sammelrohrabschnitten 10 einzelne Profilrohrbündel 3 angebracht sind.

In Figur 5 sind die zwischen den einzelnen Stützträgern 7 angebrachten Versteifungsbleche 9 näher dargestellt. Diese weisen zur Gewichtsreduzierung eine Anzahl von Ausnehmungen 24 auf, und haben zur Vergrößerung des Widerstandes gegen ausknicken - wie in Figur 1 besser dargestellt, Rippen 25 zur Bildung eines im Querschnitt H-förmigen Profils. Die Querverstärkungsbleche 9 sind über Schrauben 26 lösbar an den Stützträgern angebracht.

In Figur 6 ist eine alternative Ausführungsform eines Stützträgers 7 gezeigt, der als Gußteil ausgeführt ist. Im oberen Teil ist ferner eine Ausführung der Erfindung dargestellt, bei der Verbindungsstutzen 17c, 17d im Gegensatz zu den in den bisherigen Figuren gezeigten Ausführungen nicht an einem axialen Ende der Sammelrohre 2a, 2b angeordnet sind, sondern in deren axialen Mitte, wobei sie senkrecht zur Sammelrohraxialrichtung nach außen geführt sind. Im unteren Teil von Figur 6 ist ferner das ringabschüttartige Federelement 21 dargestellt, mittels dem das Sammelrohr 2b am Stützträger 7 über die Schraubverbindungen 20 befestigt ist.

## Patentansprüche

1. Wärmetauscher mit zwei parallel nebeneinander vorgesehenen Sammelrohren, (2a,b) die miteinander über eine Vielzahl von bündelförmig angeordneten Profilrohren (3) in Verbindung stehen, wobei die Sammelrohre aus mehreren axial hintereinander dichtend ausgerichteten Sammelrohrabschnitten (10,11) bestehen, wobei ein außerhalb der Sammelrohre (2a,b) angeordneter Trägerrahmen (5,6,7) vorgesehen ist, an dem die Sammelrohrabschnitte (10, 11) einzeln jeweils an beiden Rohrenden geführt und an einem Rohrende axial befestigt sind, wobei der Trägerrahmen (5,6,7) mindestens einen parallel zu den Sammelrohren (2a,b) ausgerichteten Längsträger (5,6) aufweist, an dem eine Mehrzahl von beabstandeten Stützträgern (7) angebracht sind, die beide Sammelrohre (2a, b) im Bereich der Stoßstellen der Sammelrohrabschnitte (10,11) abstützen.

2. Wärmetauscher nach Anspruch 1, dadurch gekennzeichnet, daß der Längsträger (5,6) aus zwei beidseitig parallel zu den Sammelrohren (2a,b) angeordneten Stützrohren (5, 6) besteht, die über die Stützträger (7) miteinander verbunden sind, und jeder Sammelrohrabschnitt (10,11) an einem Stützträger (7) befestigt ist.

3. Wärmetauscher nach Anspruch 1 oder 2, dadurch gekennzeichnet, daß zwischen den einzelnen Sammelrohrabschnitten (10, 11) axial-elastische Dichtringe (23) vorgesehen sind.

4. Wärmetauscher nach Anspruch 3, dadurch gekennzeichnet, daß die Dichtringe (23) gewellte Metallbälge (E-seals) sind.

5. Wärmetauscher nach Anspruch 3 oder 4, dadurch gekennzeichnet, daß die Dichtringe (23) im Bereich der Stützträger (7) angeordnet sind.

6. Wärmetauscher nach Anspruch 2, dadurch gekennzeichnet, daß die Stützrohre (5, 6) aus einzelnen Stützrohrabschnitten (12, 13) aufgebaut sind, die zwischen je zwei Stützträgern (7) angeordnet und mit diesen fest verbunden sind.

7. Wärmetauscher nach Anspruch 2, dadurch gekennzeichnet, daß die Stützträger (7) plattenförmig ausgebildet sind.

8. Wärmetauscher nach Anspruch 2, dadurch gekennzeichnet, daß die Stützträger (7) als Gußteile ausgeführt sind.

9. Wärmetauscher nach Anspruch 2, dadurch gekennzeichnet, daß die Stützrohre (5, 6) runden, ovalen oder rechteckigen Querschnitt haben.

10. Wärmetauscher nach Anspruch 2, dadurch gekennzeichnet, daß die Stützrohre (5, 6) derart beidseitig der Sammelrohre (2a, b) angeordnet sind, daß die Längsachsen aller Rohre (2a, 2b, 5, 6) in einer Ebene (Achsebene) liegen.

11. Wärmetauscher nach Anspruch 10, dadurch gekennzeichnet, daß mit je zwei Stützträgern (7) verbundene Querversteifungsbleche (9) vorgesehen sind, die mittig zwischen den Sammelrohren (2a, b) senkrecht zur Achsebene ausgerichtet sind.

12. Wärmetauscher nach Anspruch 7, dadurch gekennzeichnet, daß an den Stoßstellen benachbarter Sammelrohrabschnitte (10, 11) diese umgebende Führungshülsen (15, 16) vorgesehen sind, die mit den Stützträgern (7) fest verbunden sind, und an denen Mittel zur Fixierung eines oder beider Sammelrohrabschnitte (10, 11) angebracht sind.

13. Wärmetauscher nach Anspruch 1, dadurch gekennzeichnet, daß Verbindungsstutzen (17a, b) zur Ankopplung der Sammelrohre (2a, b) an Zu- bzw. Abströmleitungen in der axialen Mitte der Sammelrohre (2a, b) angebracht sind.

14. Wärmetauscher nach Anspruch 13, dadurch gekennzeichnet, daß je zwei sich bezüglich des Sammelrohres (2a, b) gegenüberliegende Verbindungsstutzen (17a, b) an diesem angebracht sind.

15. Wärmetauscher nach Anspruch 1, dadurch gekennzeichnet, daß Verbindungsstutzen (17a, b) zur Ankopplung der Sammelrohre (2a, b) an Zu- bzw. Abströmleitungen an beiden axialen Enden jedes Sammelrohres (2a, b) angebracht sind.

## Claims

1. Heat exchanger with two collector pipes (2a, b) provided parallel adjacent one another, which are connected to one another via a plurality of profiled pipes (3) arranged in bundle form, wherein the collector pipes consist of a plurality of collector pipe sections (10, 11) arranged axially behind one another in a sealing manner, wherein a support frame (5, 6, 7) is provided outside the collector pipes (2a, b), on which support frame the collector pipe sections (10, 11) are guided individually at both pipe ends in each case and are axially secured at one pipe end, wherein the support frame (5, 6, 7) has at least one longitudinal support (5, 6) which is directed parallel to the collector pipes (2a, b) and on which a plurality of distanced support carriers (7) are mounted, which support both collector pipes (2a, b) in the vicinity of the abutting joints of the collector pipe sections (10, 11).

2. Heat exchanger according to Claim 1, characterised in that the longitudinal carrier (5, 6) consists of two supporting pipes (5, 6) which are arranged parallel on either side of the collector pipes (2a, b) and are connected to one another via the support carriers (7), and each collector pipe section (10, 11) is secured to a support carrier (7).

3. Heat exchanger according to Claim 1 or 2, characterised in that axially elastic sealing rings (23) are provided between the individual collector pipe sections (10, 11).

4. Heat exchanger according to Claim 3, characterised in that the sealing rings (23) are corrugated metal bellows (E seals).

5. Heat exchanger according to Claim 3 or 4, characterised in that the sealing rings (23) are arranged in the vicinity of the support carrier (7).

6. Heat exchanger according to Claim 2, characterised in that the supporting pipes (5, 6) are made of individual supporting pipe sections (12, 13), which are arranged between two support carriers (7) in each case and are securely connected thereto.

7. Heat exchanger according to Claim 2, characterised in that the support carriers (7) are plate-shaped.

8. Heat exchanger according to Claim 2, characterised in that the support carriers (7) are cast parts.

9. Heat exchanger according to Claim 2, characterised in that the supporting pipes (5, 6) have a round, oval or rectangular cross-section.

10. Heat exchanger according to Claim 2, characterised in that the supporting pipes (5, 6) are arranged on either side of the collector pipes (2a, b) in such a manner that the longitudinal axes of all the pipes (2a, 2b, 5, 6) lie in one plane (axial plane).

11. Heat exchanger according to Claim 10, characterised in that transverse reinforcing plates (9) are provided, connected to two support carriers (7) in each case, which transverse reinforcing plates are located centrally between the collector pipes (2a, b), vertically to the axial plane.

12. Heat exchanger according to Claim 7, characterised in that guide sleeves (15, 16) are provided on the abutting joints of adjacent collector pipe sections (10, 11) and surround the latter, which guide sleeves are securely connected to the support carriers (7), and on which means for securing one or both collector pipe sections (10, 11) are mounted.

13. Heat exchanger according to Claim 1, characterised in that connecting pieces (17a, b) for connecting the collector pipes (2a, b) to inflow or outflow pipes are mounted in the axial centre of the collector pipes (2a, b).

14. Heat exchanger according to Claim 13, characterised in that two connecting pieces (17a, b) located opposite one another in relation to the collector pipe (2a, b) are mounted thereon.

15. Heat exchanger according to Claim 1, characterised in that the connection pieces (17a, b) for connecting the collector pipes (2a, b) to the inflow or outflow pipes are mounted at both axial ends of each collector pipe (2a, b).

## Revendications

1. Echangeur de chaleur avec deux collecteurs prévus parallèlement l'un à l'autre (2a, 2b) qui sont en liaison l'un avec l'autre au moyen d'un grand nombre de tubes profilés (3) disposés en forme de faisceau, les collecteurs consistant en plusieurs sections de collecteurs disposées axialement de façon serrée les uns derrière les autres, échangeur dans lequel est prévu un cadre support (5, 6, 7) disposé en dehors des collecteurs (2a, 2b), cadre sur lequel les sections de collecteurs (10, 11) sont individuellement menées jusqu'aux deux extrémités des tubes et sont fixées axialement à une extrémité des tubes, le cadre support (5, 6, 7) présentant au moins un support longitudinal (5, 6) orienté parallèlement aux collecteurs (2a, 2b), support sur lequel est disposé un grand nombre de jambes de force (7) à distance les unes des autres, qui soutiennent les deux collecteurs (2a, 2b) dans la zone des points d'abutement des sections de collecteurs (10, 11).

2. Echangeur de chaleur selon la revendication 1, caractérisé en ce que le support longitudinal (5, 6) consiste en deux appuis tubulaires (5, 6) disposés des deux côtés parallèlement aux collecteurs (2a, 2b), appuis qui sont reliés ensemble par les jambes de force (7) et en ce que chaque section de collecteur (10, 11) est fixée à une jambe de force (7).

3. Echangeur de chaleur selon la revendication 1 ou 2, caractérisé en ce qu'entre les différentes sections de collecteurs (10, 11) il est prévu des anneaux d'étanchéité axialement élastiques (23).

4. Echangeur de chaleur selon la revendication 3, caractérisé en ce que les anneaux d'étanchéité sont des soufflets métalliques ondulés (joints E).

5. Echangeur de chaleur selon la revendication 3 ou 4, caractérisé en ce que les anneaux d'étanchéité sont disposés dans la zone des jambes de force (7).

6. Echangeur de chaleur selon la revendication 2, caractérisé en ce que les appuis tubulaires (5, 6) sont composés de sections individuelles d'appuis tubulaires (12, 13), qui sont disposées chacune entre deux jambes de force (7) et sont reliées solidairement à celles-ci.

7. Echangeur de chaleur selon la revendication 2, caractérisé en ce que les jambes de force (7) ont une forme de plaque.

8. Echangeur de chaleur selon la revendication 2, caractérisé en ce que les jambes de force (7) sont réalisées sous forme de pièces de fonderie.

9. Echangeur de chaleur selon la revendication 2, caractérisé en ce que les appuis tubulaires (5, 6) ont des sections transversales, rondes, ovales ou rectangulaires.

10. Echangeur de chaleur selon la revendication 2, caractérisé en ce que les appuis tubulaires (5, 6) sont disposés des deux côtés des collecteurs (2a, 2b) de telle façon que les axes longitudinaux de tous les tubes (2a, 2b, 5, 6) se trouvent dans un plan (plan axial).

11. Echangeur de chaleur selon la revendication 10, caractérisé en ce que des tôles de raidissement transversales (9) sont prévues en étant reliées chacune à deux jambes de force (7), tôles qui, au milieu, sont orientées entre les collecteurs (2a, 2b) perpendiculairement au plan axial.

12. Echangeur de chaleur selon la revendication 7, caractérisé en ce que sur les points d'abutement de deux sections voisines de collecteurs (10, 11), il est prévu des douilles de guidage (15, 16) entourant celles-ci, douilles qui sont reliées solidairement aux jambes de force (7) et sur lesquelles sont disposés des moyens pour fixer une ou deux sections (10, 11) de collecteurs.

13. Echangeur de chaleur selon la revendication 1, caractérisé en ce que des manchons de liaison (17a, 17b) sont disposés pour accoupler les collecteurs (2a, 2b) aux conduits d'arrivée ou de départ dans le milieu axial des collecteurs (2a, 2b).

14. Echangeur de chaleur selon la revendication 13, caractérisé en ce que deux manchons de liaison (17a, 17b) se faisant vis à vis par rapport au collecteur (2a, 2b) sont disposés sur celui-ci.

15. Echangeur de chaleur selon la revendication 1, caractérisé en ce que les manchons de liaison (17a, 17b) sont disposés pour accoupler les collecteurs (2a, 2b) aux conduites d'arrivée ou de départ aux deux extrémités axiales de chaque collecteur (2a, 2b).
